# EUROPÄISCHE PATENTSCHRIFT

(11) **EP 0 523 737 B1**
(45) Veröffentlichungstag und Bekanntmachung des Hinweises auf die Patenterteilung: **01.05.1996**
(21) Anmeldenummer: 92112274.3
(22) Anmeldetag: 17.07.1992
(51) Int. Cl.: B65D 19/24, B65D 19/38

(54) **Teilpalette**
Pallet having reduced dimensions
Palette de dimension réduite

(30) Priorität: 17.07.1991 DE 4123724
(43) Veröffentlichungstag der Anmeldung: 20.01.1993
(62) Teilanmeldung aus: 95106270.2
(73) Patentinhaber: Schoeller-Plast S.A., CH-1680 Romont (CH)
(72) Erfinder: Umiker, Hans, CH-8132 Egg/ZH (CH)
(74) Vertreter: Herrmann-Trentepohl, Werner, Dipl.-Ing.

(56) Entgegenhaltungen:
- EP-A- 0 183 600
- DE-A- 1 556 565
- DE-A- 3 528 959
- DE-B- 2 905 266
- DE-U- 9 106 619
- DE-U- 9 107 837
- FR-A- 2 310 277
- US-A- 3 641 949
- US-A- 4 694 962
- US-A- 4 809 618

## Beschreibung

Die Erfindung bezieht sich auf eine Teilpalette, gemäß dem Oberbegriff des Patentanspruches 1.

Für den Transport von Gegenständen, insbesondere Flaschenkästen, Kartons und dgl. werden üblicherweise Paletten mit Standardabmessungen, überwiegend Abmessungen von 800 x 1200 mm verwendet. Die Paletten sind zumeist aus Holz gefertigt, wobei auf zwei Querblöcken längsverlaufend Bretter aufgenagelt oder sonstwie befestigt sind. Die längsverlaufenden Bretter weisen voneinander einen Abstand auf und bilden zwischen sich Spalte, die im allgemeinen eine maximale Spaltbreite von 40 bis 45 mm nicht überschreiten. Paletten in den Standardabmessungen haben jedoch eine Größe, daß der Transport unter räumlich beengten Verhältnissen, etwa in Geschäften, Lagern und dgl. außerordentlich schwierig ist.

Das Dokument EP-A-183 600 offenbart eine Teilpalette, die einen n-ten Teil der Standardpalette bildet, ausgestattet mit einer Anordnung von Stützfüßen, die in bezug auf die Kante der Palette 2 zurückversetzt platziert sind. Dieses Dokument macht jedoch keine Angaben zur Anordnung und Ausführung der Stützfüße, damit sowohl ein problemloses Untergreifen durch Gabelstaplerzinken als auch eine Stapelbarkeit der Paletten im unbeladenen Zustand für z. B. den Rücktransport gewährleistet werden kann.

Das Dokument DE-GBM 91 06 619 offenbart eine Kleinpalette nach Euronorm, die aus einer teilweise als Gitterkonstruktion ausgebildeten Platte sowie vier einstückig an der Platte angeformten Füßen besteht, wobei die Füße als nach unten konisch verjüngende und zur Plattenoberseite offene Becher ausgebildet sind. Trotz der unbestrittenen Vorteile dieser Palette bezüglich der Hantierung durch einen Gabelstapler, bietet sie doch keine Möglichkeit zu verhindern, daß kleine auf den Teilpaletten gestapelte Gegenstände in die becherförmigen Stützfüße fallen.

Das Dokument US 4,809,618 offenbart schließlich eine Kunststoffpalette mit einer flachen oberen Fläche und einer Vielzahl von Stützfüßen, die durch Einspritzgießen hergestellt ist, wobei die Stützfüße als oben offene Hohlprofile ausgebildet sind, die von der oberen Fläche sich abwärts erstreckende periphere Wandungen einschließen. Die durch dieses Dokument offenbarten Stützfüße zeigen aber denselben Nachteil wie das Dokument DE-GBM 91 06 619, da kleinere Gegenstände ohne weiteres in die als Hohlprofil ausgebildeten Stützfüße einfallen können.

Aufgabe der Erfindung ist es, eine Palette zu schaffen, die nach Entleerung einen Rücktransport in platzgünstiger Weise ermöglicht und sich auch für die Handhabung kleinerer Transportguteinheiten eignet. Diese Palette soll ferner robust aufgebaut und einfach herstellbar sein.

Diese Aufgabe wird erfindungsgemäß durch die in dem kennzeichnenden Teil des Patentanspruches 1 enthaltenen Merkmale gelöst, wobei zweckmäßige Weiterbildung der Erfindung durch die in den Unteransprüchen angegebenen Merkmale gekennzeichnet sind.

Im einzelnen handelt es sich bei der Erfindung um eine Teilpalette, die nur einen Teil der Grundfläche einer Standardpalette ausmacht und mit anderen entsprechenden Teilpaletten die Grundfläche der Standard-Palette ausfüllt bzw. sich zur Standardpalette ergänzt. Bevorzugt werden Ein/Viertel-Paletten mit einer Viertel-Abmessung der Grundfläche der Standardpalette verwendet. Daneben sind jedoch auch andere Abmessungen der Teilpalette, welche z.B. 1/2, 1/6 oder 1/8 der Grundfläche der Standardpalette entsprechen, denkbar und zweckmäßig.

Die derartig dimensionierten Teilpaletten weisen an ihrer Unterseite vorzugsweise vier Stützfüße auf. Zwei dieser Stützfüße sind hierbei an den Ecken der Schmalseite der Palette angeordnet. Die zwei gegenüberliegenden Stützfüße sind gegenüber den Eckbereichen der Schmalseite der Palette nach innen zurückgesetzt, wobei sie jedoch randseitig im Bereich der Längsseite der Teilpalette angeordnet sind. Diese Anordnung der Stützfüße ist insbesondere deswegen vorteilhaft, weil dadurch das Untergreifen mittels aller üblichen Gapelstapler in verschiedenen Lagen und Richtungen begünstigt wird.

Um ein möglichst geringes Transportvolumen von leeren Teilpaletten durch Stapelung derselben zu ermöglichen, sind die Sützfüße vorzugsweise hohl ausgebildet. Werden Teilpaletten übereinandergelegt, so greifen die Stützfüße ineinander, wodurch sich ein entsprechend verringertes Volumen ergibt und sich auch das Handling leerer Paletten erleichtert. Die Füße können hierbei ein rechteckiges-, quadratisches-, kreiskundes-, oder auch ein elliptisches Profil aufweisen. Im Fall von eckigen Profilen sind zweckmäßigerweise die Kanten gerundet, um dadurch eine Zentrierung beim Stapeln oder beim Untergreifen durch einen Gapelstapler zu ermöglichen. An der Oberseite der Palette sind in Ausrichtung mit den Stützfüßen entsprechende Ausnehmungen angeordnet, welche komplementär zu den Stützfüßen ausgebildet sind, womit ein Eingreifen der Stützfüße einer darübergestapelten Teilpalette in diese Ausnehmungen möglich ist.

Zweckmäßigerweise weisen die Ausnehmungen zentrische Pinolen auf, die von der Grundfläche der Ausnehmungen nach oben vorstehen und in Stapelstellung in die Stützfüße einer darübergestapelten Palette eingreifen. Diese zentrischen Pinolen erhöhen zudem die Steifigkeit und verringern die lichte Weite der Ausnehmungen, so daß Transportgüter und dgl. nicht in die Ausnehmungen fallen können.

Im weiteren ist es vorteilhaft, wenn der Abstand zwischen den Pinolen und der Innenwand der Ausnehmungen vorzugsweise weniger als vierzig Millimeter beträgt. Diese Dimensionierung sowie die vorgeschlagene Anordnung einer Pinole verhindert weitgehend ein Hineinfallen von Transportgut in die Aufnahmeöffnung. Ferner weisen die Stützfüße vorteilhafterweise eine Grundfläche auf, welche in ihrer kritischen Längsabmessung insbesondere mehr als 60 mm beträgt, so daß die Stützfüße bei Anordnung der Teilpalette auf einer Standardpalette nicht durch dort vorhandene Spalten stoßen können. Diese Spalten weisen in der Regel eine Breite von 40 - 50 mm auf.

In einer weiteren vorteilhaften Ausgestaltung sind auf der Palettenfläche Öffnungen vorgesehen, die ein Abfließen von Regen- oder Waschwasser ermöglichen und ferner zur Befestigung von auf der Palette untergebrachtem Transportgut, etwa Kartons oder dergleichen dienen. In diesem Zusammenhang können derartige Durchgangsöffnungen auch im Bereich der Grundfläche der Stütztfüße angeordnet sein.

Die beschriebene Teilpalette ist vorzugsweise aus spritzgegossenem Kunststoff als einstückiges Bauteil hergestellt. Dies hat den Vorteil, daß das Erzeugnis in einem Fertigungsschritt einfach und kostengünstig produziert werden kann.

Nachfolgend wird ein bevorzugtes Ausführungsbeispiel der Erfindung anhand der Zeichnung beschrieben. Darin zeigen:
- Fig. 1: eine perspektifische Ansicht einer Ein-Viertel-Palette,
- Fig. 2: eine in Perspektive gehaltene Ansicht der Palette von unten,
- Fig. 3: eine Draufsicht,
- Fig. 4: ein Detail der Palette in Draufsicht,
- Fig. 5: zwei 1/4-Paletten in Aufeinanderstapelung sowie
- Fig. 6 - 8: verschiedene Ausbildungen von Stützfüßen.

Fig. 1 zeigt die 1/4-Palette, die den vierten Teil der Gesamtfläche einer Standard-Palette mißt und somit mit drei weiteren entsprechenden 1/4 -Paletten auf der Grundfläche der Standard-Palette angeordnet werden kann bzw. zu einer solchen ergänzt werden kann. Die Palette 1 weist von der Unterfläche nach unten vorstehenden Stützfüße 2 auf, von denen bevorzugt vier Stützfüße vorgesehen sind. Wie insbesondere recht deutlich der Fig. 2 zu entnehmen ist, sind zwei dieser Stützfüße 2a an den Ecken der Schmalseite der Palette 1 angeordnet, wohingegen die beiden anderen mit 2b bezeichneten Stützfüße quasi asymmetrisch, d.h. um ein gewisses Maß zurückversetzt von den beiden gegenüberliegenden Ecken, jedoch vorzugsweise im Bereich des Längsrandes der Palette angeordnet sind. Diese Anordnung hat den Vorteil, daß die üblicherweise verwendeten und häufig auf die Maße einer Standardpalette abgestimmten Transportmedien für die Paletten, etwa Gabelstapler, auch für die Teilpalette verwendet und von den verschiedensten Seiten her bequem die 1/4-Palette untergreifen können, so auch auf beiden Seiten neben den Stützfüßen 2b.

Um ein Kippen der Palette auszuschließen, sind die Stützfüße entsprechend groß bemessen, worauf weiter unten noch eingegangen wird.

Die Stützfüße 2a und 2b haben eine Querschnittsabmessung, daß sie durch die üblicherweise auf den Standard-Paletten vorhandenen Spalten mit einer Größe von bis zu 40 bis 45 mm nicht durchstoßen können. Aus diesem Grund ist es zweckmäßig, wenn eine Längsabmessung des Querschnitts der Stützfüße 2a und 2b, die beim Stapeln quer zu den längsverlaufenden Spalten der Standard-Palette steht, eine Größe von mehr als 50 mm, insbesondere mehr als 60 mm aufweist. Zweckmäßigerweise weisen die Stützfüße quadratischen oder rechteckförmigen Querschnitt auf. Hierbei können die Ecken bzw. Kanten gerundet sein, was eine Zentrierung beim Untergreifen durch einen Gapelstapler bewirkt. Ferner sind die Stützfüße hohl ausgebildet, so daß die Paletten für den Rücktransport ineinanderstapelbar sind. Auch hier dient die Rundung der Ecken als Zentrierung beim Stapeln. Entsprechend sind an der mit 4 bezeichneten Oberseite der Palette 1 in Ausrichtung mit den Stützfüßen 2a und 2b Aufnahmeöffnungen 5 für die Stützfüße ausgebildet, die zentrisch jeweils eine Pinole 6 für den Eingriff in den Hohlraum der Stützfüße aufweisen. Der in Fig. 3 mit Z bezeichnete Zwischenraum zwischen der Pinolenaußenfläche und er Innenfläche der Ausnehmung 5 ist von der Abmessung so gehalten, daß Transportgut nicht hineinfallen kann. Für die Verkleinerung der Aufnahmeöffnung 5 zwecks Verhinderns des Hineinfallens von Transportgut trägt im wesentlichen die zentrisch angeordnete Pinole 6 bei. Ferner können bei Bedarf in der Palette eine Reihe von Durchgangsöffnungen 7 angeordnet sein, die ein Abfließen von Regen- oder Waschwasser ermöglichen und ferner zur Befestigung von auf der Palette untergebrachtem Transportgut, etwa Kartons oder dgl. verwendet werden können.

Die Stützfüße sind nach unten hin leicht konisch ausgebildet, was wiederum das Stapeln begünstigt. Wesentlich ist aber, daß die untere Grundfläche der Stützfüße ausreichend groß ist, insbesondere die kritische Längsabmessung 60 mm oder größer beträgt, so daß ein Durchstoßen durch vorhandene Spalte in den Standardpaletten ausgeschlossen ist und im übrigen auch ein gutes Stützmoment der Stützfüße für die Palette erzeugt wird.

Zu ergänzen ist noch, daß die Größe des Zwischenraumes Z bei den Aufnahmeöffnungen zweckmäßigerweise kleiner als 40 mm beträgt. Die Größe der 1/4-Palette beträgt zweckmäßigerweise 400 x 600 mm, wenn sie für eine Standardpalette der Größe von 800 x 1200 mm verwendet wird. Die Palette ist durch Spritzgießen aus Kunststoff hergestellt. Fig. 5 zeigt zwei 1/4-Paletten in Stapelstellung. Es zeigt sich, daß ein sehr platzsparender Rücktransport der Paletten gewährleistet ist.

In den Fig. 6 bis 8 sind verschiedene Ausbildungen von Stützfüßen, insbesondere von bezüglich der nächstliegenden Schmalseite der Teilpalette nach innen versetzten Stützfüßen 2b dargestellt. Hierbei ist die Ladefläche der nur in einem Eckausschnitt dargestellten Teilpalette mit 12, der nächstliegende schmale Seitenrand der Teilpalette mit 13 und der Längsrand der Teilpalette mit 14 bezeichnet. Innerhalb des nach oben zur Ladefläche 12 hin offenen Stützfußes 2b ist zentrisch eine langgestreckt ausgebildete Pinole angeordnet, die sich nach oben hin bis zur Ladefläche 12 der Teilpalette erstreckt und mit ihrer oberen geschlossenen Stirnseite 11 eine mit der Ladefläche 12 bündige Aufstands- bzw. Ladefläche bildet. Die Pinole 6 begrenzt mit den Rändern 10 der Ausnehmung 5 einen Einfallquerschnitt, der ein Einfallen von Ladegut in den Hohlraum des Stützfußes 2b verhindert.

Bei der Ausführungsform nach Fig. 7 sind anstelle der langgestreckten zentrischen Pinole 6 zwei im Grundriß in etwa quadratische Pinolen angeordnet. Fig. 8 zeigt eine Ausführungsform, bei der die Pinole 6 nicht separiert innerhalb des Stützfußes 2b angeordet ist, sondern sich in Art einer Halbinsel in die Ausnehmung 5 bzw. in das Innere des Stützfußes 2b erstreckt, d.h. über einen mit 15 bezeichneten Schenkel mit einer Wand des Stützfußes 2b verbunden ist. Auch diese Ausführungsformen sind ineinander stapelbar, wobei die Pinolen 6 in die Stützfüße einer oben angeordneten leeren Teilpalette im Stapelzustand greifen. Die Pinolen 6 dienen einerseits einer Begrenzung eines Einfallquerschnitts, um im oben erläuterten Sinne ein Einfallen von Ladegut in die hohl ausgebildeten Stützfüße zu verhindern, jedoch auch zur Erhöhung der Stabilität des Palettenfußes selbst. Ferner muß die Pinole keinesfalls zentrisch ausgebildet sein, sondern kann innerhalb des Stützfußes auch exzentrisch vorgesehen sein, so daß auf der einen Seite der Pinole zum entsprechenden Rand der Ausnehmung ein größerer und auf der anderen Seiten ein kleinerer Spalt entsteht.

Ferner ist die Querschnittsform der Pinole völlig frei und die in den Zeichnungen dargestellten Ausführungsformen sollen nur besondere geeignete Querschnittsformen darstellen.

## Patentansprüche

1. Teilpalette insbesondere zum Transport von Stückgut, die mit Stützfüßen versehen ist und in ihren Abmessungen dem n-ten Teil der Grundfläche einer Standardpalette entspricht, so daß n Teilpaletten (1) auf der Grundfläche einer Standardpalette angeordnet werden können, wobei zwei benachbarte Stützfüße der Palette gegenüber dem benachbarten Palettenrand nach innen zurückversetzt sind, **dadurch gekennzeichnet, daß** die Stützfüße (2) als oben offenes Hohlprofil ausgebildet sind und an der Oberseite (Ladefläche) der Teilpalette in Ausrichtung mit den Stützfüßen komplementär zu diesen ausgebildete Ausnehmungen (5) angeordnet sind, und wobei zwei Stützfüße (2a) im Bereich der Ecken der Schmalseite der Teilpalette und zwei weitere Stützfüße (2b) gegenüberliegend angeordnet sind, wobei diese von den zugeordneten Ecken vorzugsweise um die Breite einer Gabelstaplerzinke nach innen zurückversetzt, in randseitiger Anordnung vorgesehen sind; und daß die Stützfüße (2) innerhalb des Hohlraumes bzw. der Ausnehmung (5) jeweils mindestens einen sich von der Bodenfläche des Stützfußes bis zur Ladefläche erstreckenden Vorsprung aufweisen, der den Einfallquerschnitt für Gegenstände in die Ausnehmung (5) begrenzt und in gestapelter Palettenanordnung in den Stützfuß einer oben angeordneten Palette eingreift.

2. Teilpalette nach Anspruch 1, **dadurch gekennzeichnet, daß** der Vorsprung durch eine bevorzugt zentrisch angeordnete Pinole (6) ausgebildet ist, deren obere Stirnfläche mit der Ladefläche der Teilpalette bündig Aufstandsfläche bildet, wobei die Pinole vorzugsweise zentrisch innerhalb des Stützfußes (2) bzw. der Ausnehmung (5) angeordnet sind.

3. Teilpalette nach Anspruch 1 oder 2, **dadurch gekennzeichnet, daß** die Stützfüße (2) eine Grundfläche aufweisen, deren kritische Längsabmessung 50 mm und größer, bevorzugt 60 mm beträgt.

## Claims

1. Small pallet, particularly for transporting piece goods, which is provided with support feet and whose dimensions correspond to 1/nth of the surface area of a standard pallet so that n small pallets (1) can be arranged on the surface of a standard pallet, whereby two adjacent support feet of the pallet are set back inwardly with respect to the adjacent pallet edge, characterised in that the support feet (2) are constructed as upwardly open hollow profiles and recesses (5) are provided on the upper surface (load surface) of the small pallet which are aligned with the support feet and are constructed complementarily to them, whereby two support feet (2a) in the region of the corners of the narrow side of the small pallet and two further support feet (2b) are arranged opposite to one another, whereby they are provided arranged at the edge and set back inwardly from the associated corners, preferably by the breadth of a forklift tine; and that the support feet (2) within the space or recess (5) each have a projection which extends from the base surface of the support foot to the load surface and which limits the area through which articles can fall into the recess (5) and, in a stacked pallet arrangement, engages into the support foot of a pallet disposed above it.

2. Small pallet as claimed in claim 1, characterised in that the projection is constituted by a preferably centrally disposed pillar (6) whose upper end face constitutes a support surface flush with the load surface of the small pallet, the pillars preferably being arranged centrally within the support foot (2) or the recess (5).

3. Small pallet as claimed in claim 1 or 2, characterised in that the support feet (2) have a surface area whose critical length dimension is 50mm and more, preferably 60mm.

## Revendications

1. Palette de dimension réduite, destinée en particulier au transport de marchandises de détail, qui est munie de pieds d'appui et dont les dimensions correspondent à la énième partie de la surface de base d'une palette standard de sorte que n palettes de dimension réduite (1) peuvent être disposées sur la surface de base d'une palette standard, deux pieds d'appui de la palette, pieds d'appui voisins, étant déplacés en arrière vers l'intérieur, en face du bord voisin de la palette, caractérisée en ce que les pieds d'appui (2) se présentent sous la forme d'un profil creux ouvert en haut, en ce que sur la face supérieure (surface de chargement) de la palette de dimension réduite et dans l'alignement des pieds d'appui sont disposés des creux (5) conçus de façon complémentaire à ceux-ci, en ce que deux pieds d'appui (2a) sont disposés dans la zone des angles du chant de la palette de dimension réduite et deux pieds d'appui supplémentaires (2b) de façon opposée, ceux-ci étant déplacés en arrière vers l'intérieur à partir des angles correspondants et, de façon privilégiée, de la largeur d'une pointe de chariot à fourche, une disposition latérale étant prévue et en ce que les pieds d'appui (2) présentent, à l'intérieur de l'espace creux ou du creux (5), à chaque fois au moins une partie en saillie s'étendant de la base du pied d'appui jusqu'à la surface de chargement, partie en saillie qui limite la section transversale d'incidence pour des objets dans le creux (5) et s'engrène, lorsque les palettes sont empilées, dans le pied d'appui d'une palette disposée en haut.

2. Palette de dimension réduite selon la revendication 1, caractérisée en ce que la partie en saillie est formée par une douille (6) disposée de façon privilégiée au centre et dont la face frontale supérieure constitue le contact au sol, à même hauteur que la surface de chargement de la palette de dimension réduite, la douille étant disposée de façon privilégiée au centre, à l'intérieur du pied d'appui (2) ou du creux (5).

3. Palette de dimension réduite selon les revendications 1 ou 2, caractérisée en ce que les pieds d'appui (2) présentent une surface de base dont la dimension longitudinale critique est de 50 mm et plus, et, de façon privilégiée, de 60 mm.
